# FASCICULE DE BREVET EUROPEEN

(11) **EP 2 963 360 B1**
(45) Date de publication et mention de la délivrance du brevet: **27.12.2017**
(21) Numéro de dépôt: 15172364.0
(22) Date de dépôt: 16.06.2015
(51) Int. Cl.: F25B 9/02, F25B 9/00

(54) **DISPOSITIF REFROIDISSEUR JOULE-THOMSON ET APPAREIL DE PHOTO-DÉTECTION COMPRENANT UN TEL DISPOSITIF**
KÜHLERVORRICHTUNG NACH JOULE-THOMSON, UND PHOTODETEKTORGERÄT, DAS EINE SOLCHE VORRICHTUNG UMFASST
JOULE-THOMSON COOLER AND PHOTODETECTOR APPARATUS COMPRISING SUCH A DEVICE

(30) Priorité: 30.06.2014 FR 1456164
(43) Date de publication de la demande: 06.01.2016
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: CHAZOT, Dominique, 38360 NOYAREY (FR)
(74) Mandataire: De Cuenca, Emmanuel Jaime

(56) Documents cités:
- FR-A- 1 232 263
- FR-A1- 2 782 785
- GB-A- 867 760
- US-A- 2 991 633

## Description

La présente invention concerne un dispositif refroidisseur Joule-Thomson ainsi qu'un appareil de photo-détection comprenant un tel dispositif.

L'invention concerne plus particulièrement un dispositif refroidisseur Joule-Thomson comprenant un boîtier abritant un emplacement à refroidir, un tube enroulé de façon hélicoïdale autour d'un axe central cylindrique, le tube étant destiné à transporter du gaz sous pression entre une première extrémité reliée à une source de gaz sous pression et une seconde extrémité reliée à un orifice de détente au voisinage de l'emplacement à refroidir, le tube étant disposé dans une chambre de refroidissement ayant une extrémité amont reliée à l'orifice de détente et une extrémité aval reliée à une sortie de gaz, la chambre de refroidissement délimitant un trajet pour le gaz détendu durant lequel le gaz détendu est mis en échange thermique avec le tube pour lui céder des frigories.

L'invention concerne notamment les refroidisseurs Joule-Thomson du type comprenant un circuit de gaz détendu basse pression et un circuit de gaz haute pression disposé dans le circuit de gaz basse pression et ayant un orifice de détente.

Des refroidisseurs Joule-Thomson de ce type sont décrits notamment dans les documents EP338920A1 ou FR2782785A1. FR1232263 A dévoile un dispositif selon le préambule de la revendication 1. L'invention concerne notamment les refroidisseurs destinés à obtenir très rapidement des températures basses comprises entre 80 et 200K environ et utilises par exemple pour refroidir des détecteurs infrarouges.

Pour améliorer l'échange thermique entre le gaz froid détendu et le tube véhiculant le gaz à haute pression à contre-courant, une solution consiste à pourvoir le tube d'échangeurs à ailettes.

Cette solution présente cependant plusieurs inconvénients. La fabrication d'une telle structure nécessite ainsi des opérations de brasage suivi d'un nettoyage chimique. De plus, une telle structure nécessite une grande rigueur dimensionnelle et est très fragile lors de sa manipulation ou manutention. Le coût de fabrication d'un tel dispositif est donc relativement important.

Pour atteindre les performances requises d'échange de chaleur d'autres solutions ont été envisagée comme par exemple des échangeurs de chaleur à billes ou à tubes. Ces solutions présentent cependant d'autres inconvénients de coût et de difficulté de fabrication.

Un but de la présente invention est de pallier tout ou partie des inconvénients de l'art antérieur relevés ci-dessus.

A cette fin, le dispositif selon l'invention, par ailleurs conforme à la définition générique qu'en donne le préambule ci-dessus, est caractérisé en ce que le tube est enroulé également sur lui-même sur sa longueur de façon hélicoïdale en formant des spires, c'est-à-dire que le tube est enroulé sur lui-même de façon hélicoïdale en formant des spires qui sont enroulées en série de façon hélicoïdale autour de l'axe cylindrique, et en ce qu'un fil est logé à l'intérieur des spires du tube enroulé, ledit fil s'étendant le long du tube de façon hélicoïdal autour de l'axe central pour créer des turbulence dans le flux de gaz détendu en échange thermique avec le tube.

Par ailleurs, des modes de réalisation de l'invention peuvent comporter l'une ou plusieurs des caractéristiques suivantes :
- la chambre de refroidissement est délimitée par le boîtier et l'axe central cylindrique,
- le dispositif comporte un premier cordon enroulé de façon hélicoïdale autour de l'axe central ledit premier cordon étant placé dans l'espace situé entre l'axe central et les ensembles de spires adjacentes du tube, pour former des barrières ou chicanes pour le gaz détendu sur son trajet dans la chambre de refroidissement et ainsi favoriser son écoulement turbulent en passant par l'intérieur des spires,
- le premier cordon est composé d'au moins l'un parmi : une corde tressé, un fil en matériau plastique, du nylon, un fil en polyester, un fil en polytétrafluoroéthylène (PTFE), un fil de coton, un fil polyester,
- le dispositif comporte un second cordon enroulé de façon hélicoïdale autour du tube enroulé, ledit second cordon étant placé dans l'espace situé entre le boîtier et les ensembles de spires adjacentes du tube, pour former des barrières ou chicanes pour le gaz sur son trajet dans la chambre de détente et ainsi favoriser son écoulement turbulent en passant par l'intérieur des spires,
- le gaz détendu s'écoule dans la chambre de refroidissement selon une direction générale perpendiculaire au spires, c'est-à-dire, perpendiculairement à la section transversale du fil,
- la chambre de refroidissement s'étend parallèlement à l'axe central cylindrique de sorte que le gaz progresse dans cette chambre selon une direction générale parallèle à l'axe central et rencontre plusieurs fois sur son trajet le fil pour obliger plusieurs fois le gaz à contourner le fil,
- l'axe d'enroulement en série des spires (et du fil) est parallèle à l'axe central cylindrique,
- les plans contenant l'axe d'enroulement en série des spires et du fil coupent le fil transversalement à plusieurs endroits dans la chambre de refroidissement,
- l'axe longitudinal du fil est perpendiculaire à l'axe central cylindrique et/ou la direction générale d'écoulement du gaz détendu,
- le second cordon est composé d'au moins l'un parmi : une corde tressé, un fil en matériau plastique, du nylon, un fil en polytétrafluoroéthylène (PTFE), un fil de coton, un fil polyester,
- le dispositif comprend un ou plusieurs fils,
- le fil est composé d'au moins l'un parmi : une corde tressé, un fil en matériau plastique, du nylon, un fil en polytétrafluoroéthylène (PTFE), un fil de coton, un fil polyester,
- le dispositif comporte deux tubes enroulés de façon hélicoïdale autour de l'axe central cylindrique, chaque tube étant enroulé également sur lui-même sur sa longueur de façon hélicoïdale en formant des spires, les deux tubes formant deux circuits de transport de gaz disposés en parallèle entre une première extrémité respective reliée à une source de gaz sous pression et une seconde extrémité respective reliée à un orifice de détente au voisinage de l'emplacement à refroidir, les deux tubes étant enroulés de façon alternés autour de l'axe cylindrique le long de ce dernier,

L'invention concerne également un appareil de photo-détection comprenant un élément détecteur monté sur un support refroidi par un dispositif refroidisseur Joule-Thomson dans lequel le dispositif refroidisseur Joule-Thomson est conforme à l'une quelconque des caractéristiques ci-dessus ou ci-après.

L'invention peut concerner également tout dispositif alternatif tel que défini dans les revendications. D'autres particularités et avantages apparaîtront à la lecture de la description ci-après, faite en référence aux figures dans lesquelles :
- la figure 1 représente une vue en perspective, schématique et partielle, illustrant une partie d'un dispositif de refroidissement selon un exemple de réalisation de l'invention,
- la figure 2 représente une vue de côté, schématique et partielle, illustrant un détail du dispositif de refroidissement de la figure 1 illustrant l'enroulement du tube véhiculant le gaz,
- la figure 3 représente une vue de face, schématique et partielle, illustrant un détail de l'agencement de la figure 2
- la figure 4 représente une vue en coupe longitudinale, schématique et partielle, d'un exemple de réalisation du dispositif de refroidissement selon l'invention.

La figure 4 illustre un exemple de dispositif refroidisseur Joule-Thomson 1 comprenant un boîtier 2 abritant un emplacement 5 à refroidir. Le dispositif comporte classiquement un tube 3 enroulé de façon hélicoïdale autour d'un axe 8 central cylindrique formant support.

Le tube 3 enroulé, par exemple en acier inoxydable, est destiné à transporter du gaz sous pression entre une première extrémité 113 reliée à une source de gaz sous pression et une seconde extrémité reliée à un orifice de détente 4 au voisinage de l'emplacement 5 à refroidir. Par exemple le gaz sous pression peut comprendre l'un parmi : de l'air, de l'azote, de l'argon à une pression compris entre 150 et 700 bar, notamment de l'argon à 480bar.

L'orifice 4 de détente peut notamment avoir une structure conforme à celle décrite dans le document FR2833073A1.

Le tube 3 est disposé dans une chambre 6 de refroidissement ayant une extrémité amont reliée à l'orifice 4 de détente et une extrémité aval reliée à une sortie 7 de gaz.

La chambre 6 de refroidissement forme un trajet pour le gaz détendu durant lequel le gaz détendu est mis en échange thermique à contre-courant avec le tube 3 pour lui céder des frigories.

Selon l'invention, le tube 3 est enroulé également sur lui-même sur sa longueur de façon hélicoïdale en formant des spires 13. C'est-à-dire que le tube 3 est enroulé sur lui-même de façon hélicoïdale en formant des spires 13 qui sont enroulées en série de façon hélicoïdale autour de l'axe 8 cylindrique. Ceci forme un double enroulement.

Dans un premier temps, le tube 3 haute pression peut être bobiné avec des spires 13 jointives ou non sur un support mandrin de faible diamètre (ensuite retiré en fin de bobinage). Cet ensemble peut ensuite être bobiné sur l'axe 8 support cylindrique qui constituera l'échangeur du refroidisseur 1 (cf. figures 2 et 3).

Il est possible de bobiner un seul tube 3 ou plusieurs tubes en parallèles. Plusieurs tubes hélicoïdaux peuvent ainsi être enroulés alternativement sur le support 8.

De plus, un fil 9 est logé à l'intérieur des spires 13 du tube 3 enroulé. Le fil 9 s'étend le long du tube 3 de façon hélicoïdal autour de l'axe 8 central pour créer des turbulences dans le flux de gaz détendu en échange thermique avec le tube 3.

Cet agencement permet d'atteindre les performances requises d'échange de chaleur requise sans nécessité de prévoir des ailettes ou un système équivalent au niveau du tube 3.

Cette solution permet d'avoir une longueur de tube suffisamment importante dans un faible encombrement et donc un maximum de surface d'échange entre le gaz froid et le gaz chaud à haute pression.

Comme illustré à la figure 4, la chambre 6 de refroidissement est délimitée de préférence par deux parois cylindriques concentriques appartenant respectivement par le boîtier 2 et l'axe 8 central.

Cette géométrie oblige le gaz à basse pression circulant à contre courant du gaz à haute pression à être dans un régime d'écoulement très turbulent autour du tube 3.

Cette turbulence peut être avantageusement augmentée en insérant au moins un bobinage canalisant la circulation du gaz froid basse pression dans l'enroulement du tube 3.

A cet effet, le dispositif peut comporter un premier 10 cordon enroulé de façon hélicoïdale autour de l'axe 8 central. Le premier 10 cordon est placé dans l'espace situé entre l'axe 8 central et les ensembles de spires 13 adjacentes du tube 3. Ce premier cordon 10, en appui contre l'axe 8 cylindrique et les spires 13 adjacentes, forme des barrières ou chicanes pour le gaz détendu sur son trajet dans la chambre 6 de refroidissement et ainsi favoriser son écoulement turbulent en passant par l'intérieur des spires 13.

De même, le dispositif peut comporter un second 11 cordon enroulé de façon hélicoïdale autour du tube 3 enroulé. Le second 11 cordon est placé dans l'espace situé entre le boîtier 2 et les ensembles de spires 13 adjacentes du tube 3. Ce second cordon 11, en appui sur la paroi du boîtier 2 et les spires adjacentes, forme des barrières ou chicanes pour le gaz sur son trajet dans la chambre 6 de détente et ainsi favoriser son écoulement turbulent en passant par l'intérieur des spires 13.

Les premier 10 et second 11 cordons forment donc des chicanes intérieures et extérieures selon une direction transversale à l'enroulement du tube 3 sur l'axe 8.

Tout comme le fil 9 intérieur aux spires 13, le premier 10 et le second 11 cordon peut comprendre au moins l'un parmi : une corde tressé, un fil en matériau plastique, du nylon, du polyester. Par exemple le fil 9 et les cordons 10, 11 peuvent être constitués chacun de polyester ayant un diamètre de 0,6mm.

De préférence, ces éléments (fil 9, cordons 10, 11 ont un diamètre compris entre et 0,2 et 1 mm (ou plus selon le diamètre de spires 13).

Les diamètres des fils ou cordons 9, 10, 11 peuvent dépendre du diamètre extérieur d'interface du refroidisseur Joule Thomson.

Le diamètre du fil 9 peut être variable sur sa longueur pour diminuer ou augmenter la perte de charge basse pression. Bien entendu, ce diamètre du fil 9 ne peut dépasser le diamètre du support de mandrin qui a servi à bobiner le tube 3 en spires 13 (sinon cela générerait des difficultés pour insérer le fil dans les spires).

Le premier cordon 10 (ou fil) a de préférence un diamètre suffisant pour combler l'espace créé entre l'axe 8 central et les spires 13 (cet espace sera fonction du diamètre des spires 13).

Le second cordon 11 (ou fil) a de préférence un diamètre suffisant pour assurer l'étanchéité entre les spires 13 et la paroi externe du boitier 2 (ici également le diamètre du fil 11 peut être fonction du diamètre des spires 13).

Ces éléments 9, 10, 11 sont de préférence constitué d'un matériau faiblement conducteur thermique (plastique, tissus, ...) pour éviter des ponts thermiques.

Cet agencement favorise au maximum l'échange thermique.

Ce système peut également s'appliquer à des échangeurs de type radiateur plat ou autres formes.

Le dispositif peut être utilisé pour le refroidissement de détecteurs infrarouges. Dans ce cas, l'emplacement 5 à refroidir comprend un capteur et appartient à un dispositif de photo-détection par exemple.

Le dispositif permet de s'affranchir des structures d'échangeur à ailette ou autre tout en atteignant les performances requises. La surface externe du tube 3 peut être lisse.

Le dispositif permet de réduire les coûts de fabrication (réduction des temps de montage, ne nécessite pas d'outillages complexes). Le dispositif exploite les caractéristiques des matériaux et des formes pour atteindre les meilleures performances. De plus, la structure du dispositif réduit la fragilité du produit (manutention) par rapport aux systèmes connus.

## Revendications

1. Dispositif refroidisseur Joule-Thomson (1) comprenant un boîtier (2) abritant un emplacement (5) à refroidir, un axe (8) central cylindrique, une chambre (6), un orifice (4) de détente et un tube (3) enroulé de façon hélicoïdale autour de l'axe (8) central cylindrique, le tube (3) étant destiné à transporter du gaz sous pression entre une première extrémité (113) reliée à une source de gaz sous pression et une seconde extrémité reliée à un orifice de détente (4) situé au voisinage de l'emplacement (5) à refroidir, le tube (3) étant disposé dans la chambre (6) de refroidissement ayant une extrémité amont reliée à l'orifice (4) de détente et une extrémité aval reliée à une sortie (7) de gaz, la chambre (6) de refroidissement délimitant un trajet pour le gaz détendu durant lequel le gaz détendu est mis en échange thermique avec le tube (3) pour lui céder des frigories, la chambre (6) de refroidissement étant délimitée par le boîtier (2) et l'axe (8) central cylindrique, **caractérisé en ce que** le tube (3) est enroulé également sur lui-même sur sa longueur de façon hélicoïdale en formant des spires (13), c'est-à-dire que le tube (3) est enroulé sur lui-même de façon hélicoïdale en formant des spires (13) qui sont enroulées en série de façon hélicoïdale autour de l'axe (8) cylindrique, et **en ce qu'**un fil (9) est logé à l'intérieur des spires (13) du tube (3) enroulé, ledit fil (9) s'étendant le long du tube (3) de façon hélicoïdal autour de l'axe (8) central pour créer des turbulence dans le flux de gaz détendu en échange thermique avec le tube (3).

2. Dispositif selon la revendication 1, **caractérisé en ce que** la chambre (6) de refroidissement est délimitée par deux parois cylindriques concentriques.

3. Dispositif selon l'une quelconque des revendications 1 et 2, **caractérisé en ce qu'**il comporte un premier (10) cordon enroulé de façon hélicoïdale autour de l'axe (8) central ledit premier (10) cordon étant placé dans l'espace situé entre l'axe (8) central et les ensembles de spires (13) adjacentes du tube 3, pour former des barrières ou chicanes pour le gaz détendu sur son trajet dans la chambre (6) de refroidissement et ainsi favoriser son écoulement turbulent en passant par l'intérieur des spires (13).

4. Dispositif selon la revendication 3, **caractérisé en ce que** le premier (10) cordon est composé d'au moins l'un parmi : une corde tressé, un fil en matériau plastique, du nylon, un fil en polyester, un fil en polytétrafluoroéthylène (PTFE), un fil de coton, un fil polyester.

5. Dispositif selon l'une quelconque des revendications 1 à 3, **caractérisé en ce qu'**il comporte un second (11) cordon enroulé de façon hélicoïdale autour du tube (3) enroulé, ledit second (11) cordon étant placé dans l'espace situé entre le boîtier (2) et les ensembles de spires (13) adjacentes du tube (3), pour former des barrières ou chicanes pour le gaz sur son trajet dans la chambre (6) de détente et ainsi favoriser son écoulement turbulent en passant par l'intérieur des spires (13).

6. Dispositif selon la revendication 5, **caractérisé en ce que** le second (11) cordon est composé d'au moins l'un parmi : une corde tressé, un fil en matériau plastique, du nylon, un fil en polytétrafluoroéthylène (PTFE), un fil de coton, un fil polyester.

7. dispositif selon l'une quelconque des revendications 1 à 6, **caractérisé en ce que** le fil (9) est composé d'au moins l'un parmi : une corde tressé, un fil en matériau plastique, du nylon, un fil en polytétrafluoroéthylène (PTFE), un fil de coton, un fil polyester.

8. Dispositif selon l'une quelconque des revendications 1 à 7, **caractérisé en ce qu'**il comporte deux tubes (3) enroulés de façon hélicoïdale autour de l'axe (8) central cylindrique, chaque tube (3) étant enroulé également sur lui-même sur sa longueur de façon hélicoïdale en formant des spires (13), les deux tubes (3) formant deux circuits de transport de gaz disposés en parallèle entre une première extrémité (113) respective reliée à une source de gaz sous pression et une seconde extrémité respective reliée à un orifice de détente (4) au voisinage de l'emplacement (5) à refroidir, les deux tubes (3) étant enroulés de façon alternés autour de l'axe (8) cylindrique le long de ce dernier.

9. Dispositif selon l'une quelconque des revendications 1 à 8, **caractérisé en ce que** le gaz détendu s'écoule dans la chambre de refroidissement selon une direction générale perpendiculaire au spires, c'est-à-dire, perpendiculairement à la section transversale du fil.

10. dispositif selon l'une quelconque des revendications 1 à 9, **caractérisé en ce que** la chambre de refroidissement s'étend parallèlement à l'axe central cylindrique de sorte que le gaz progresse dans cette chambre selon une direction générale parallèle à l'axe central et rencontre plusieurs fois sur son trajet le fil pour obliger plusieurs fois le gaz à contourner le fil.

11. Dispositif selon l'une quelconque des revendications 1 à 10, **caractérisé en ce que** l'axe d'enroulement en série des spires (et du fil) est parallèle à l'axe central cylindrique.

12. Appareil de photo-détection comprenant un élément détecteur (5) monté sur un support refroidi par un dispositif (1) refroidisseur Joule-Thomson, **caractérisé en ce que** le dispositif (1) refroidisseur Joule-Thomson est conforme à l'une quelconque des revendications 1 à 11.

## Patentansprüche

1. Kühlvorrichtung nach Joule-Thomson (1), umfassend ein Gehäuse (2), das eine zu kühlende Stelle (5) unterbringt, eine zylindrische zentrale Achse (8), eine Kammer (6), eine Rückhalteöffnung (4) und ein Rohr (3), das auf schraubenförmige Weise um die zylindrische zentrale Achse (8) gewickelt ist, wobei das Rohr (3) ausgelegt ist, um Gas unter Druck zwischen einem ersten Ende (113), das mit einer Gasquelle unter Druck verbunden ist, und einem zweiten Ende, das mit einer Rückhalteöffnung (4) verbunden ist, die sich benachbart der zu kühlenden Stelle (5) befindet, zu transportieren, wobei das Rohr (3) in der Kühlkammer (6) angeordnet ist, das ein vorgelagertes Ende aufweist, das mit der Rückhalteöffnung (4) verbunden ist, und ein nachgelagertes Ende, das mit dem Gasausgang (7) verbunden ist, wobei die Kühlkammer (6) einen Pfad für das zurückgehaltene Gas begrenzt, in dem das zurückgehaltene Gas in Wärmetausch mit dem Rohr (3) gebracht wird, um ihm Frigorien zu übertragen, wobei die Kühlkammer (6) durch das Gehäuse (2) und die zylindrische zentrale Achse (8) begrenzt ist, **dadurch gekennzeichnet, dass** das Rohr (3) auf seiner Länge auch um sich selbst auf schraubenförmige Weise gewunden ist, indem es Windungen (13) bildet, d. h., dass das Rohr (3) auf schraubenförmige Weise um sich selbst gewunden ist, indem es Windungen (13) bildet, die in Reihe auf schraubenförmige Weise um die zylindrische Achse (8) gewickelt sind, und dadurch, dass ein Draht (9) im Inneren der Windungen (13) des gewickelten Rohrs (3) aufgenommen ist, wobei sich der Draht (9) entlang des Rohrs (3) auf schraubenförmige Weise um die zentrale Achse (8) erstreckt, um eine Turbulenz im zurückgehaltenen Gasfluss in Wärmetausch mit dem Rohr (3) zu erzeugen.

2. Vorrichtung nach Anspruch 1, **dadurch gekennzeichnet, dass** die Kühlkammer (6) durch zwei konzentrische zylindrische Wände begrenzt ist.

3. Vorrichtung nach einem der Ansprüche 1 und 2, **dadurch gekennzeichnet, dass** sie eine erste (10) Schnur umfasst, die auf schraubenförmige Weise um die zentrale Ache (8) gewickelt ist, wobei die erste (10) Schnur in dem Raum platziert ist, der sich zwischen der zentralen Achse (8) und den Einheiten von Wicklungen (13) benachbart dem Rohr (3) befinden, um Barrieren oder Hindernisse für das zurückgehaltene Gas auf seinem Pfad in der Kühlkammer (6) zu bilden und so sein turbulentes Ablaufen durch den Durchgang durch das Innere der Wicklungen (13) zu erleichtern.

4. Vorrichtung nach Anspruch 3, **dadurch gekennzeichnet, dass** die erste (10) Schnur zusammengesetzt ist aus mindestens einem aus: einer geflochtenen Schnur, einem Draht aus Plastikmaterial, Nylon, einem Draht aus Polyester, einem Draht aus Polytetrafluorethylen (PTFE), einem Draht aus Baumwolle, einem Draht aus Polyester.

5. Vorrichtung nach einem der Ansprüche 1 bis 3, **dadurch gekennzeichnet, dass** sie eine zweite (11) Schnur umfasst, die auf schraubenförmige Weise um das gewickelte Rohr (3) gewickelt ist, wobei die zweite (11) Schnur im Raum platziert ist, der sich zwischen dem Gehäuse (2) und den Einheiten von Wicklungen (13) benachbart dem Rohr (3) befindet, um Barrieren oder Hindernisse für das Gas auf seinem Pfad in der Rückhaltekammer (6) zu bilden und so sein turbulentes Ablaufen durch den Durchgang durch das Innere der Wicklungen (13) zu erleichtern.

6. Vorrichtung nach Anspruch 5, **dadurch gekennzeichnet, dass** die zweite (11) Schnur zusammengesetzt ist aus mindestens einem aus: einer geflochtenen Schnur, einem Draht aus Plastikmaterial, Nylon, einem Draht aus Polytetrafluorethylen (PTFE), einem Draht aus Baumwolle, einem Draht aus Polyester.

7. Vorrichtung nach einem der Ansprüche 1 bis 6, **dadurch gekennzeichnet, dass** der Draht (9) zusammengesetzt ist aus mindestens einem aus: einer geflochtenen Schnur, einem Draht aus Plastikmaterial, Nylon, einem Draht aus Polytetrafluorethylen (PTFE), einem Draht aus Baumwolle, einem Draht aus Polyester.

8. Vorrichtung nach einem der Ansprüche 1 bis 7, **dadurch gekennzeichnet, dass** sie zwei Rohre (3) umfasst, die auf schraubenförmige Weise um die zylindrische zentrale Achse (8) gewickelt sind, wobei jedes Rohr (3) auf seiner Länge auch um sich selbst auf schraubenförmige Weise gewunden ist, indem es Windungen (13) bildet, wobei die zwei Rohre (3) zwei Kreisläufe zum Transport von Gas bilden, die parallel zwischen einem entsprechenden ersten Ende (113), das mit einer Gasquelle unter Druck verbunden ist, und einem entsprechenden zweiten Ende, das mit einer Rückhalteöffnung (4) verbunden ist, benachbart der zu kühlenden Stelle (5), angeordnet sind, wobei die zwei Rohre (3) auf alternierende Weise um die zylindrische Achse (8) entlang dieser Letzteren gewickelt sind.

9. Vorrichtung nach einem der Ansprüche 1 bis 8, **dadurch gekennzeichnet, dass** das zurückgehaltene Gas in der Kühlkammer gemäß einer im Allgemeinen senkrechten Richtung zu den Wicklungen abläuft, d. h. senkrecht zur Querrichtung des Drahts.

10. Vorrichtung nach einem der Ansprüche 1 bis 9, **dadurch gekennzeichnet, dass** sich die Kühlkammer parallel zur zylindrischen zentralen Achse erstreckt, so dass das Gas in dieser Kammer gemäß einer im Allgemeinen parallelen Richtung zur zentralen Achse fortschreitet und mehrere Male auf seinem Pfad auf den Draht trifft, um das Gas mehrere Male zu zwingen, dem Draht auszuweichen.

11. Vorrichtung nach einem der Ansprüche 1 bis 10, **dadurch gekennzeichnet, dass** die Achse zum Wickeln in Reihe der Windungen (und des Drahts) parallel zur zylindrischen zentralen Achse ist.

12. Photodetektorgerät, umfassend ein Detektorelement (5), das auf einen Träger montiert ist, der durch eine Kühlvorrichtung (1) nach Joule-Thomson gekühlt wird, **dadurch gekennzeichnet, dass** die Kühlvorrichtung (1) nach Joule-Thomson einem der Ansprüche 1 bis 11 entspricht.

## Claims

1. Joule-Thomson cooling device (1) comprising a housing (2) receiving a location (5) to be cooled, a cylindrical central shaft (8), a chamber (6), an expansion orifice (4) and a tube (3) wound in a helical manner around the cylindrical central shaft (8), the tube (3) being intended to convey pressurised gas between a first end (113) connected to a pressurised gas source and a second end connected to an expansion orifice (4) situated in the vicinity of the location (5) to be cooled, the tube (3) being positioned in the cooling chamber (6) having an upstream end connected to the expansion orifice (4) and a downstream end connected to a gas outlet (7), the cooling chamber (6) defining a path for the expanded gas during which the expanded gas undergoes an exchange of heat with the tube (3) in order to transfer frigories thereto, the cooling chamber (6) being defined by the housing (2) and the cylindrical central shaft (8), **characterised in that** the tube (3) is also wound around itself over the length thereof in a helical manner to form spirals (13), i.e. the tube (3) is wound around itself in a helical manner to form spirals (13) that are wound in series in a helical manner around the cylindrical shaft (8), and **in that** a thread (9) is housed inside the spirals (13) of the wound tube (3), said thread (9) extending along the length of the tube (3) in a helical manner around the central shaft (8) in order to create turbulence in the expanded gas flow undergoing an exchange of heat with the tube (3).

2. Device according to claim 1, **characterised in that** the cooling chamber (6) is defined by two concentric cylindrical walls.

3. Device according to any of claims 1 and 2, **characterised in that** it comprises a first (10) cord wound in a helical manner around the central shaft (8), said first (10) cord being placed in the space situated between the central shaft (8) and the sets of adjacent spirals (13) of the tube (3), in order to form barriers or chicanes for the expanded gas along the path thereof in the cooling chamber (6) and therefore encourage the turbulent flow thereof by passing within the spirals (13).

4. Device according to claim 3, **characterised in that** the first (10) cord is formed from at least one of the following: a braided rope, a thread made from a plastic material, nylon, a thread made from polyester, a thread made from polytetrafluoroethylene (PTFE), a cotton thread or a polyester thread.

5. Device according to any of claims 1 to 3, **characterised in that** it comprises a second (11) cord wound in a helical manner around the wound tube (3), said second (11) cord being placed in the space situated between the housing (2) and the sets of adjacent spirals (13) of the tube (3), in order to form barriers or chicanes for the gas along the path thereof in the expansion chamber (6) and therefore encourage the turbulent flow thereof by passing within the spirals (13).

6. Device according to claim 5, **characterised in that** the second (11) cord is formed from at least one of the following: a braided rope, a thread made from a plastic material, nylon, a thread made from polytetrafluoroethylene (PTFE), a cotton thread or a polyester thread.

7. Device according to any of claims 1 to 6, **characterised in that** the thread (9) is formed from at least one of the following: a braided rope, a thread made from a plastic material, nylon, a thread made from polytetrafluoroethylene (PTFE), a cotton thread or a polyester thread.

8. Device according to any of claims 1 to 7, **characterised in that** it comprises two tubes (3) wound in a helical manner around the cylindrical central shaft (8), each tube (3) also being wound around itself over the length thereof in a helical manner to form spirals (13), the two tubes (3) forming two gas-conveying circuits positioned parallel to each other between a first respective end (113) connected to a pressurised gas source and a second respective end connected to an expansion orifice (4) in the vicinity of the location (5) to be cooled, the two tubes (3) being wound in an alternated manner around the cylindrical shaft (8) along same.

9. Device according to any of claims 1 to 8, **characterised in that** the expanded gas flows in the cooling chamber in a general direction that is perpendicular to the spirals, i.e. it flows perpendicularly to the cross-section of the thread.

10. Device according to any of claims 1 to 9, **characterised in that** the cooling chamber extends parallel to the cylindrical central shaft such that the gas advances in said chamber in a general direction that is parallel to the central shaft and encounters the thread along its path multiple times in order to force the gas to flow around the thread multiple times.

11. Device according to any of claims 1 to 10, **characterised in that** the winding axis of the spirals in series (and of the thread) is parallel to the cylindrical central shaft.

12. Photodetector apparatus comprising a detecting element (5) mounted on a support cooled by a Joule-Thomson cooling device (1), **characterised in that** the Joule-Thomson cooling device (1) complies with any of claims 1 to 11.
